# EUROPÄISCHE PATENTSCHRIFT

(11) **EP 3 027 335 B1**
(45) Veröffentlichungstag und Bekanntmachung des Hinweises auf die Patenterteilung: **28.06.2017**
(21) Anmeldenummer: 14742505.2
(22) Anmeldetag: 23.07.2014
(51) Int. Cl.: B21D 19/08, B21D 37/16, B21D 5/00, B21D 22/00

(54) **VORRICHTUNG ZUM UMFORMEN VON METALLEN**
DEVICE FOR FORMING METALS
DISPOSITIF PERMETTANT DE FAÇONNER DES MÉTAUX

(30) Priorität: 31.07.2013 DE 102013012684
(43) Veröffentlichungstag der Anmeldung: 08.06.2016
(73) Patentinhaber: ALLGAIER WERKE GmbH, 73066 Uhingen (DE)
(72) Erfinder: WOLF, Michael, 73066 Uhingen (DE); MIHM, Matthias, 70327 Stuttgart (DE); MÜLLER, Alexander, 70327 Stuttgart (DE); LEHR, Ottmar, 73098 Rechberghausen (DE)
(74) Vertreter: Dr. Weitzel & Partner
(86) Internationale Anmeldenummer: PCT/EP2014/065822
(87) Internationale Veröffentlichungsnummer: WO 2015/014689

(56) Entgegenhaltungen:
- WO-A1-2011/072847
- CN-Y- 201 098 711
- DE-A1- 3 325 820
- JP-A- H07 155 856
- JP-A- 2007 260 761
- JP-A- 2009 262 184
- US-A- 1 251 578

## Beschreibung

Die Erfindung betrifft eine Vorrichtung zum Umformen von Metallen, insbesondere das Anformen von Teilen, wie das Formen eines Kragens.

Ein wichtiges Teilgebiet ist das Anformen eines Kragens an ein Werkstück aus Stahl, zum Beispiel eine Stahlblechplatte aus dem Material der Platte. Siehe zum Beispiel DE 10 2006 029 124 B4 sowie DE 1 916 826. Das Werkstück wird auf eine Matrize aufgelegt. Die Matrize weist eine Bohrung auf, die an das Werkstück angrenzt. Sodann wird mit einem angespitzten Stempel ein Loch in das Werkstück gedrückt und dabei Material aus der Blechebene heraus und in die Bohrung in der Matrize hineingezogen. Hierbei entsteht ein Kragen, der Bestandteil des Werkstücks bleibt. Das genannte Prinzip wird besonders in der Automobilindustrie angewandt.

Bei dem beschriebenen Umformvorgang kommt es innerhalb der Umformzone zu Beanspruchungen des Werkstückes. So sind beim Aufstellen des Kragens in der Blechkante im Wesentlichen Zugspannungen wirksam. Die erreichbare Kragenhöhe ist begrenzt. Je kleiner das Verhältnis von Kragendurchmesser zu Kragenhöhe ist, umso höher ist die Gefahr eines Einreißens des Materiales im Kragenbereich.

Das Misslingen des Umformens ist ein großes Problem. Es wird gelegentlich erst beim Gebrauch erkennbar. In einem solchen Falle ist das Ausbauen schadhafter Teile und das Ersetzen durch einwandfreie Teile besonders aufwändig.

Es wurde bereits versucht, den Ziehvorgang zu optimieren durch Anwenden von Wärme. So hat man beispielsweise bereits den Stempel angewärmt, um Wärme auf die Umformzone des Werkstückes - zum Beispiel der Blechplatte - aufzubringen. Dies hat jedoch den Nachteil, dass der Stempel durch seine Erwärmung seine Festigkeit verliert und somit nur eine geringe Standzeit hat. JP-A-2009262184 offenbart eine Vorrichtung gemäß dem Oberbegriff von Anspruch 1. Mit dieser Vorrichtung wird ein topfartiger Gegenstand vor einem Umformvorgang erwärmt. Hierzu müssen Elektroden an das Werkstück herangefahren und sodann wieder abgefahren werden, um Platz zu machen für das Heranführen eines Stößels mit Stempel.

Der Bearbeitungsvorgang wird somit in zwei Phasen unterteilt, was Zeitaufwand bedeutet.

JP-A-2007260761 beschreibt eine Vorrichtung, die zwei Elektroden zum Erwärmen eines Stahlbleches umfasst. Beim Erwärmen des Bleches muss ein Stößel zunächst angehoben, und nach Erwärmung wieder abgesenkt werden. Auch dies ist zeitaufwändig.

Der Erfindung liegt die Aufgabe zugrunde, eine Vorrichtung zum Anformen eines Kragens an ein Werkstück aus Blech, vor allem an eine Blechplatte oder dergleichen anzugeben, womit der Umformprozess verbessert und die Gefahr des Reißens des Kragens vermindert wird, gleichzeitig jedoch die beteiligten Werkzeugelemente ihre Festigkeit beibehalten. Die Vorrichtung soll insbesondere wenig Bauteile umfassen, und die Bearbeitungsvorgänge rascher durchführen, als bekannte Vorrichtungen.

Diese Aufgabe wird durch die Merkmale von Anspruch 1 gelöst.

Die Erfinder haben erkannt, dass sie nach einer Lösung suchen müssen, bei welcher zwar der Umformbereich des Werkstückes erwärmt wird, nicht aber das Werkzeug, insbesondere der Stempel. Es musste somit nach einem System gesucht werden nach dem Prinzip "warmes Werkstück, kaltes Werkzeug".

Die erfindungsgemäße Lösung liegt in Folgendem:
- Es wird eine Hülse vorgesehen, die den Stempel umgibt und aus elektrisch gut leitendem Material besteht.
- Es wird ein in die Matrizenbohrung einsetzbarer Gegenhalter aus einem Material vorgesehen, das ebenfalls elektrisch gut leitet.
- Der Gegenhalter ist entsprechend der Abwärtsbewegung des Stempels nach unten verfahrbar.
- Die Hülse dient als Niederhalter und zugleich als Elektrode.

Bei einer solchen Vorrichtung findet keine Erwärmung des Stempels statt, da der Strom nicht durch den Stempel, sondern durch den Niederhalter und den Gegenhalter hindurchgeführt wird.

Durch die Erfindung wird die gestellte Aufgabe auf hervorragende Weise gelöst:
- Es wird im Wesentlichen nur das Werkstück erwärmt, und auch nur im Umformbereich, somit auf einen engen Bereich fokussiert. Das Werkzeug hingegen bleibt im Wesentlichen kalt.
- Es lassen sich auch Zuschnitte oder Formteile aus hochfestem, dünnem Blech verwenden, weil aufgrund der Erfindung die Gefahr des Ausreißens beim Umformen (Ziehen) von Kragen verringert wird. Hierdurch wird an Gewicht gespart, aber auch an Kosten.

Interessante Ausführungen ergeben sich aus den Unteransprüchen sowie aus der Figurenbeschreibung.

Die Erfindung ist anhand der Zeichnung näher erläutert. Darin ist im Einzelnen folgendes dargestellt:
- Figur 1: zeigt eine Vorrichtung mit Stempel, Matrize und Werkstück, ferner eine den Stempel umgebende Hülse, sowie einen Gegenhalter in der Matrize.
- Figur 2: zeigt eine zweite Ausführungsform.
- Figur 3: zeigt eine weitere Ausführungsform.
- Figur 4: veranschaulicht die Ausführungsform von Figur 3 nach dem Umformen des Kragens.

Aus Figur 1 erkennt man im Einzelnen Folgendes:
Die dargestellte Vorrichtung umfasst einen Stempel 1 sowie eine Matrize 2, ferner eine konduktive elektrische Heizeinrichtung mit einer Stromquelle 3. Stempel 1 ist von einem hülsenförmigen Niederhalter 5 umgeben.

Auf die Matrize 2 ist eine Blechplatte 4 aus hochfestem Stahl aufgelegt.

Stempel 1 besteht aus Material, das hochfest ist. Stempel 1 weist eine Spitze 1.1 auf. Diese dringt in eine Bohrung 4.1 in der Blechplatte 4 ein. Die Bohrung kann vor dem Umformvorgang bereits in die Blechplatte 4 eingebracht sein. Die Blechplatte 4 kann aber auch keine Bohrung aufweisen, sodass der Stempel 1 die Bohrung beim Eindrücken in die Blechplatte 4 erst schafft. Der Stempel 1 kann auch stumpf sein. Auch kann die Form des vorderen Stempelendes an die Anforderungen des Umformvorganges angepasst sein. Stempel 1 ist von einer Hülse 5 umgeben. Dieser ist bei Betrieb von Strom durchflossen.

Wie veranschaulicht, herrscht ein Stromfluss 3.1, ausgehend von der elektrischen Stromquelle 3 durch den elektrisch gut leitfähigen Niederhalter 5 hindurch, weiterhin durch einen gewissen Umformbereich der Blechplatte 4, und sodann zur Matrize 2. Matrize 2 besteht aus elektrisch gut leitendem Material, beispielsweise Kupfer.

Bei der Darstellung gemäß Figur 1 befindet sich der Umformvorgang gerade in einer Anfangsphase. Ist der Umformvorgang vollendet, so ist die Bohrung 4.1 aufgeweitet zur Gestalt des gewünschten Kragens - hier nicht dargestellt. Der Kragen hat sodann eine lichte Weite, die gleich dem Durchmesser des Stempels 1 ist. Wie dies aussieht, erkennt man aus Figur 5.

Hülse 5 hat drei Funktionen. Zum einen dient er als Niederhalter, zum anderen als Stromleiter, und schließlich als Abstreifer.

Man erkennt ferner einen Gegenhalter 6.

Der Stromfluss verläuft durch den Niederhalter 5 durch die Blechplatte 4 sowie durch den Gegenhalter 6.

Stempel 1 ist völlig frei von Stromdurchfluss und wird daher auch nicht aktiv erwärmt. Es kann sich daher um einen Werkzeugstahl üblicher Qualität handeln, oder einen Wärmearbeitsstahl.

Zwischen dem Stempel 1 und dem Niederhalter 5 kann ein Luftspalt bestehen. Dies muss aber nicht so sein.

Der Niederhalter 5 braucht keine große Festigkeit zu haben. Er kann aus Kupfer bestehen. Jedenfalls sollte er aus einem elektrisch gut leitenden Material bestehen. Gleiches gilt für den Gegenhalter 6.

Das Material der Matrize 2 ist in diesem Falle ohne Bedeutung. Es kann jegliches Material sein - Stahl oder Kupfer, besser aber ein wenig wärmeleitendes Material, sodass die vom Strom erzeugte Wärme auf den eigentlichen Umformbereich beschränkt bleibt.

Bei der Ausführungsform gemäß Figur 2 sieht man wiederum Stempel 1, Matrize 2, Blechplatte 3. Auf die Darstellung und Wirkung einer elektrischen Heizeinrichtung ist hierbei verzichtet. Gleichwohl ist eine solche vorhanden.

Bei Figur 2 ist das maßgebliche Bauteil eine isolierende Beschichtung 7. Diese kann eine Hülse oder ein Belag sein.

Der Umformvorgang verläuft wie folgt:
Die Blechplatte 4 liegt zunächst auf der Matrize 2 auf. Niederhalter 5 bewegt sich nach unten und setzt auf die Blechplatte 4 auf, sodass ein Stromfluss aktiviert und die Umformzone erwärmt wird. Der Stempel bewegt sich sodann weiter nach unten, und der Niederhalter 5 federt ein. Kurz vor Berührung des Stempels an der Blechplatte 4 wird der Strom abgeschaltet, und der Gegenhalter 6 weggesteuert. Der Kragen wird durchgestellt.

Das besondere an der Ausführungsform gemäß Figur 3 ist ein Gewindeformer 1.2 an Stempel 1. Stempel 1 ist mit einem hier nicht gezeigten Drehantrieb ausgestattet. Wandert er nach unten, so wird Stempel 1 und damit Gewindeformer 1.2 in Umlauf versetzt. Damit wird dem entstehenden Kragen (nicht gezeigt) ein Gewinde angeformt, durch das eine Schraube hindurchgeführt werden kann.

Bei der Ausführungsform gemäß Figur 4 sieht man erstmals den Kragen 4.2 - einteilig mit der übrigen Blechplatte 4.

Bei dieser Figur sieht man wiederum einen Gewindeformer 1.2, so wie bei der Ausführungsform gemäß Figur 3, und eine Isolierbeschichtung 7, so wie bei der Ausführungsform gemäß Figur 2.

Reicht das Umformvermögen eines bestehenden Kragens für das Gewindeformen nicht aus, so kann dieser ebenfalls aktiv erwärmt werden.

Für alle genannten Ausführungsformen können Gleichstrom oder niederfrequenter Wechselstrom zur Erwärmung verwendet werden.

Bei allen Darstellungen können einzelne Elemente der Vorrichtung gegeneinander vertauscht werden, beispielsweise Stempel und Matrize. Auch kann die Arbeitsrichtung des Stempels von der Vertikalen abweichen.

Das Wesen der Erfindung besteht darin, dass ausschließlich oder vorwiegend das Werkstück erwärmt wird.

Das Werkzeug hingegen wird nicht erwärmt, oder nur in geringem Maß, sodass seine Festigkeit nur unwesentlich verringert wird.

### Bezugszeichenliste

- 1: Stempel
- 1.1: Stempelspitze
- 1.2: Gewindeformer
- 2: Matrize
- 2.1: Matrizenbohrung
- 3: Stromquelle
- 3.1: Stromfluss
- 4: Blechplatte
- 4.1: Bohrung
- 4.2: Kragen
- 5: Niederhalter
- 6: Gegenhalter
- 7: isolierende Beschichtung

## Patentansprüche

1. Vorrichtung zum Bearbeiten eines Werkstückes (4), umfassend die folgenden Merkmale:
1.1 eine Stempel (1) auf der einen Seite des Werkstückes (4);
1.2 eine Matrize (2) auf der gegenüberliegenden Seite des Werkstückes (4);
1.3 eine konduktive elektrische Heizung (3) zum Erzeugen eines elektrischen Stromes, der völlig oder vorwiegend durch das Werkstück (4) hindurchfließt, ausgehend von einem auf der einen Seite des Werkstückes außerhalb des Stempels (1) befindlichen Bauteil zu einem auf der anderen Seite des Werkstückes außerhalb der Matrize (2) befindlichen Bauteil,
**gekennzeichnet durch** die folgenden Merkmale:
1.4 das eine Bauteil ist eine auf das Werkstück (4) aufsetzbare, den Stempel (1) umgebender Hülse (5) aus elektrisch gut leitendem Material;
1.5 das andere Bauteil ist ein in die Matrizenbohrung (2.1) einsetzbarer Gegenhalter (6) aus einem Material, das elektrischen Strom gut leitet;
1.6 der Gegenhalter (6) ist entsprechend der Abwärtsbewegung des Stempels nach unten verfahrbar;
1.7 die Hülse (5) dient als Niederhalter und zugleich als Elektrode.

2. Vorrichtung nach Anspruch 1, **dadurch gekennzeichnet, dass** die Laibung der Matrizenbohrung (2.1) mit elektrisch isolierendem und/oder wärmeisolierenden Material (7) ausgekleidet ist.

3. Vorrichtung nach einem der Ansprüche 1 oder 2, **dadurch gekennzeichnet, dass** die Laibung der Hülse (5) mit wärmeisolierendem oder elektrisch isolierenden Material ausgekleidet ist.

4. Vorrichtung nach einem der Ansprüche 1 bis 3, **dadurch gekennzeichnet, dass** der Stempel (1) um seine Längsachse antreibbar ist und einen Gewindeformer (1.2) zum Formen eines Gewindes in die Laibung des Kragens (4.2) aufweist.

## Claims

1. A device for processing a workpiece (4), comprising the following features:
1.1 a punch (1) on the one side of the workpiece (4);
1.2 a die (2) on the opposite site of the workpiece (4);
1.3 a conductive electric heating system (3) for generating an electric current, which completely or predominantly flows through the workpiece (4) starting from a component situated on the one side of the workpiece outside of the punch (1) to a component situated on the other side of the workpiece outside the die (2),
**characterized by** the following features:
1.4 the one component is a sleeve (5) made of an electrically well-conducting material surrounding the punch (1) and can be placed on the workpiece (4);
1.5 the other component is a counterholder (6) made of an electrically well-conducting material insertable into the die bore (2.1);
1.6 the counterholder (6) can be displaced downward corresponding to the downward movement of the punch;
1.7 the sleeve (5) serves as a blank holder and at the same time as an electrode.

2. The device according to claim 1, **characterized in that** the soffit of the die bore (2.1) is lined with electrically insulating and/or heat insulating material (7).

3. The device according to any one of the claims 1 or 2, **characterized in that** the soffit of the sleeve (5) is lined with heat-insulating or electrically insulating material.

4. The device according to any one of the claims 1 to 3, **characterized in that** the punch (1) can be driven around its longitudinal axis and comprises a thread molder (1.2) for forming a thread in the soffit of the collar (4.2).

## Revendications

1. Dispositif pour l'usinage d'une pièce (4), comprenant les caractéristiques suivantes :
1.1 un poinçon (1) d'un côté de la pièce (4) ;
1.2 une matrice (2) du côté opposé de la pièce (4) ;
1.3 un chauffage électrique par conduction (3) pour produire un courant électrique qui passe totalement ou principalement à travers la pièce (4), partant d'un élément structural se trouvant d'un côté de la pièce à l'extérieur du poinçon (1) vers un élément structural se trouvant de l'autre côté de la pièce à l'extérieur de la matrice (2), **caractérisé en ce que** :
1.4 un élément structural est un fourreau (5) en matériau bon conducteur de l'électricité, pouvant être placé sur la pièce (4) et entourant le poinçon (1) ;
1.5 l'autre élément structural est un élément de contre-appui (6) dans un matériau qui conduit bien le courant électrique, pouvant être inséré dans l'alésage de matrice (2.1) ;
1.6 l'élément de contre-appui (6) est déplaçable vers le bas en fonction du mouvement descendant du poinçon ;
1.7 le fourreau (5) sert à la fois d'élément d'appui et d'électrode.

2. Dispositif selon la revendication 1, **caractérisé en ce que** la surface intérieure de l'alésage de matrice (2.1) est revêtue d'un matériau (7) électriquement isolant et/ou thermiquement isolant.

3. Dispositif selon l'une des revendications 1 ou 2, **caractérisé en ce que** la surface intérieure du fourreau (5) est revêtue d'un matériau thermiquement isolant et/ou électriquement isolant.

4. Dispositif selon l'une des revendications 1 à 3, **caractérisé en ce que** le poinçon (1) peut être entraîné autour de son axe longitudinal et présente un taraud (1.2) pour former un filetage dans la surface intérieure du collet (4.2).
